# EUROPÄISCHE PATENTSCHRIFT

(11) **EP 3 701 828 B1**
(45) Veröffentlichungstag und Bekanntmachung des Hinweises auf die Patenterteilung: **14.07.2021**
(21) Anmeldenummer: 20159441.3
(22) Anmeldetag: 26.02.2020
(51) Int. Cl.: A45D 8/00, A45D 8/14, A45D 8/06, A45D 8/24, A45D 8/28, A45D 8/32

(54) **EFFEKTIVER TUCHHALTER**
EFFECTIVE CLOTH HOLDER
PORTE-TISSU EFFICACE

(30) Priorität: 27.02.2019 DE 102019105046
(43) Veröffentlichungstag der Anmeldung: 02.09.2020
(73) Patentinhaber: Weist, Jennifer, 10997 Berlin (DE)
(72) Erfinder: Weist, Jennifer, 10997 Berlin (DE)
(74) Vertreter: Simandi, Claus

(56) Entgegenhaltungen:
- US-A- 1 374 524
- US-A- 1 470 631
- US-A- 3 930 511
- US-A1- 2005 193 527

## Beschreibung

### Gebiet der Erfindung

Die vorliegende Erfindung betrifft einen Tuchhalter, also einen Halter, mit dem ein Tuch, beispielsweise ein Kopftuch, auf dem Kopf gehalten werden kann. Dazu wird das Kopftuch zweckmäßigerweise am Haar festgehalten. Der Tuchhalter kann grundsätzlich auch eine andere Kopfbedeckung am Kopf halten. Beispielsweise könnte eine Kippa auf dem Kopf fixiert werden.

### Hintergrund der Erfindung

Die int. PCT-Patentanmeldung WO 01/15565 A1 offenbart einen Tuchhalter, der beispielsweise ein Kopftuch oder eine andere Kopfbedeckung am Haar festhalten kann. Dieser Tuchhalter ist zweiteilig. Er besteht zum einen aus einer Haarklammer, welche im Wesentlichen in konventioneller Weise eine Haarsträhne zwischen zwei Schenkeln einklemmen kann. Als weiteres Bauteil ist eine Art Plättchen vorgesehen. Dieses trägt auf der einen Seite zwei taschenförmige Aufnahmen für die Enden der Haarklammer. In dieser Weise lassen sich beide Elemente miteinander verbinden. Auf der Gegenseite trägt das Plättchen eine Klettfläche. Diese Klettfläche kann ein Tuch oder eine andere Kopfbedeckung mit geeigneter Oberfläche fixieren.

Dieser Halter kann seine Aufgabe nur erfüllen, wenn beide Teile in der richtigen Weise verbunden werden. Es erscheint für die Praxis denkbar, dass sich die Teile voneinander lösen. In dem Moment aber verfehlt der Halter seine Funktion. Da beide Teile zierlich sind, kann es sein, dass eines der Teile verloren geht. Im Übrigen erscheint es so, dass die Übereinanderschichtung von mehreren Lagen (Haarklammer + Verbindungselemente + Plättchen + Klettteil) eine relativ dicke Schicht ergibt, welche im Einzelfall weder dezent ist noch angenehm zu tragen.

Die int. PCT-Patentanmeldung WO 2013/192496 A1 offenbart einen Halter, der besonders für eine Kippa geeignet ist. Dieser Halter wird fest mit der Innenseite der Kippa verbunden, vorzugsweise verklebt. Auf der Gegenseite, die beim Tragen dem Haar zugewandt ist, ist eine Vielzahl von Fingern vorgesehen. Diese können sich ins Haar krallen und die Kippa so fixieren. Der Halter soll auch für Perücken, Toupets und dergleichen geeignet sein. Dagegen erscheint dieser Halter allerdings weniger geeignet für andere Kopfbedeckungen. Insbesondere muss er fest und auch an festen Stellen mit der Kopfbedeckung verbunden sein. Für ein Kopftuch beispielsweise erscheint dies wenig attraktiv. Im Übrigen hat der Halter auch eine gewisse Dicke und Festigkeit, die für den Einsatz unter einer Kippa unproblematisch sein mag, bei einem leichteren Tuch aber stören kann.

Das Dokument US1470631 offenbart eine Farbband-Haltevorrichtung.

Die Erfindung möchte einen verbesserten Tuchhalter zur Verfügung stellen, welcher die Nachteile im Stand der Technik umgeht. Er soll preiswert herzustellen sein, ein Tuch oder eine andere Kopfbedeckung sicher fixieren können, und seine Anwendung soll intuitiv sein.

Diese Vorteile werden durch einen Tuchhalter durch Anspruch 1 und durch ein Verfahren zum Fixieren eines Textilstücks nach Anspruch 8 erreicht.

Der erfindungsgemäße Tuchhalter weist ein Haarverbindungselement und ein Tuchverbindungselement auf. Das Haarverbindungselement hat eine Aufnahmestellung, in der Haar aus einer ersten Aufnahmerichtung zugeführt werden kann, und kann in eine Schließstellung überführt werden, in welcher das Haar von dem Haarverbindungselement gehalten wird. In entsprechender Weise hat das Tuchverbindungselement eine Aufnahmestellung, in der Tuch aus einer zweiten Aufnahmerichtung zugeführt werden kann, und das Tuchverbindungselement kann in eine Schließstellung überführt werden, in welcher das Tuch vom Tuchverbindungselement gehalten wird. (Unter Tuch ist hier allgemein ein Tuchstück oder ein sonstiger textiler oder nicht-textiler Gegenstand zu verstehen, der typischerweise am Kopfhaar fixiert wird.) Die erste Aufnahmerichtung und die zweite Aufnahmerichtung bilden erfindungsgemäß einen stumpfen oder gestreckten Winkel.

Der Winkel der Aufnahmerichtungen beträgt also erfindungsgemäß zwischen 90 Grad und 180 Grad, besonders zweckmäßig sind Winkel zwischen 120 und 180 Grad oder auch 150 und 180 Grad.

Erfindungsgemäß sollen die erste Aufnahmerichtung und die zweite Aufnahmerichtung in gegenüberliegende Richtungen nach außen weisen. Wenn also die zweite Aufnahmerichtung mit der ersten Aufnahmerichtung einen gestreckten Winkel bildet, so sind die beiden Aufnahmerichtungen genau entgegengesetzt orientiert. Bei einem stumpfen Winkel sind die Aufnahmerichtungen im Wesentlichen entgegengesetzt orientiert, also beispielsweise eine nach links und eine nach rechts, aber nicht exakt entgegengesetzt orientiert.

Der Tuchhalter weist ein Grundelement auf, welches zwischen den Haarverbindungselement und dem Tuchverbindungselement angeordnet ist. Ein solches Grundelement kann beispielsweise in Form eines Quersteges vorgesehen sein. Das Grundelement kann auch in Form einer Grundplatte vorgesehen sein. Das Haarverbindungselement und das Tuchverbindungselement schließt dann mit seinen Aufnahme- und Halteeinrichtungen, also beispielsweise Haarschenkeln, Tuchschenkeln, Haargegenschenkel, Tuchgegenschenkel, Haltebügel und Haltestegen an das Grundelement an. Diese müssen jedoch nicht sämtlich am Grundelement befestigt sein. In der Regel ist es aber zweckmäßig, wenn insbesondere Haarschenkel und Tuchschenkel oder auch Haltebügel unmittelbar am Grundelement befestigt sind.

Das Grundelement nimmt selbst eine Aufnahmestellung und eine Schließstellung ein. Die Aufnahmestellung des Grundelementes definiert sich dadurch, dass zumindest das Haarverbindungselement oder das Tuchverbindungselement zusammen mit dem Grundelement in die Aufnahmestellung überführt wird. Es ist auch zweckmäßig, wenn sowohl Haarverbindungselement als auch Tuchverbindungselement zusammen mit dem Grundelement in die Aufnahmestellung und in die Schließstellung überführt werden. Dies kann durch die Übertragung von Kräften vom Grundelement auf Teile/Elemente des Haarverbindungselementes und/oder des Tuchverbindungselementes erfolgen.

Beispielsweise kann das Grundelement zwei metastabile Zustände einnehmen, von denen einer der Aufnahmestellung entspricht und einer der Schließstellung entspricht. Dies gilt beispielsweise, wenn das Grundelement aus Metall gefertigt ist. Durch Umbiegen des Grundelementes können zwei entsprechende Zustände eingenommen werden, welche nur durch merklichen Kraftaufwand ineinander überführt werden können.

Zweckmäßig ist es, wenn das Grundelement mit mindestens einem Steg verbunden ist. Es können auch zwei oder mehr Stege sein. Diese Stege können als separate Bauteile vorgesehen werden, die mit dem Grundelement verbunden werden. Diese Stege können auch ganz oder zum Teil als Haltestege für Haare oder ein Tuch dienen. Im Übrigen erlaubt die mehrteilige Bauweise, das Grundelement mit einer Spannung zu versehen. Diese Spannung kann in der ebenen Konfiguration des Grundelements am höchsten sein, so dass sich neben dieser Konfiguration die beschriebenen metastabilen Zustände ausbilden.

Zweckmäßig lässt sich das Haarverbindungselement so gestalten, dass es aus mindestens einem Haltebügel und mindestens einem zusammenwirkenden Haltesteg besteht. Häufig ist es zweckmäßig zwei oder drei Haltebügel und einen Haltesteg vorzusehen. Zwischen Haltebügel und Haltesteg können Haare geklemmt werden. Das Tuchverbindungselement kann genauso gestaltet werden. Ein Haltebügel wird zweckmäßig so gestaltet, dass er nach Außen in einem Bogen gekrümmt ist.

Zweckmäßig lässt sich das Haarverbindungselement so gestalten, dass es einen ersten Haarschenkel und einen ersten Haargegenschenkel aufweist, welcher mit dem ersten Haarschenkel zusammenwirkt. Die Haarschenkel können gemeinsam eine Aufnahmestellung in eine Schließstellung einnehmen. Zweckmäßig ist es, wenn der erste Haarschenkel und der erste Haargegenschenkel um eine zentrale Achse beweglich sind. Durch die Bewegung dieser Achse können die Schenkel sozusagen aufklappen und zuklappen und so zwischen Aufnahmestellung und Schließstellung hin- und her bewegt werden. Die Aufnahmerichtung wird durch die Richtung der Mittelsenkrechten zwischen den geöffneten Schenkeln festgelegt. Entsprechendes gilt für die Aufnahmerichtung des Tuchverbindungselements.

Es kann auch zweckmäßig sein, wenn der erste Haarschenkel und der erste Haargegenschenkel in Richtung der Achse versetzt sind. In der Schließstellung liegen die Schenkel dann nicht übereinander und werden sich auch nicht notwendig berühren. Dieses gibt mehr Gestaltungsfreiheit. Teil dieser Gestaltungsfreiheit kann dann auch sein, dass der Gegenschenkel nicht als separater Schenkel ausgeführt wird, sondern Teil eines Rahmens des Tuchhalters ist. Ebenfalls kann das Tuchverbindungselement einen ersten Tuchschenkel und einen ersten Tuchgegenschenkel aufweisen. Die entsprechenden Schenkel können gestaltet sein, wie für die Haarschenkel beschrieben, d. h. insbesondere um eine zentrale Achse beweglich und in Richtung der Achse versetzt sein.

Es ist auch zweckmäßig, wenn das Haarverbindungselement einen weiteren, also mindestens einen zweiten Haarschenkel und entsprechend mindestens einen zweiten Haargegenschenkel aufweist, wobei auch diese eine Aufnahmestellung und eine Schließstellung einnehmen können. In entsprechender Weise kann auch beim Tuchverbindungselement ein zweiter Tuchschenkel und ein zweiter Tuchgegenschenkel vorgesehen werden. Diese jeweiligen zweiten Schenkel können so gestaltet sein wie die ersten Schenkel des Haarverbindungselementes bzw. des Tuchverbindungselementes. Insbesondere kann ein zweckmäßiger Tuchhalter so gestaltet werden, dass der erste Haarschenkel und der erste Tuchschenkel entlang der zentralen Achse auf gleicher Höhe liegen. Die Schenkel können dabei einen gestreckten Winkel bilden, so dass sie insgesamt eine Gerade beschreiben, welche senkrecht durch die Achse führt. Diese gibt eine besonders einfache Gestaltung des Tuchhalters wie auch eine einfache Handhabung.

Zweckmäßigerweise werden mindestens der erste Haarschenkel, häufig aber auch alle weiteren Haarschenkel, und mindestens der erste Tuchschenkel, sowie alle weiteren Tuchschenkel in Form eines Pins ausgeführt. Die Pins können von rundem oder flachem Querschnitt sein, sie können leicht gebogen sein oder (vorzugsweise) gerade.

Die entsprechenden Gegenschenkel können die Form eines flächigen Rahmenabschnitts haben, d. h. sie können flächig sein, im Wesentlichen gerade oder gebogen, insbesondere aber ist es zweckmäßig, sie nicht als separate Bauelemente auszuführen, sondern sie als Teil eines größeren Rahmens anzubieten.

Es ist zweckmäßig, wenn der Tuchhalter einen Quersteg aufweist, insbesondere wenn dieser Quersteg zentral angeordnet ist. Es ist zweckmäßig, wenn der mindestens erste Haarschenkel an diesem Quersteg befestigt ist. Entsprechend kann auch der erste Tuchschenkel an diesem Quersteg befestigt sein.

Ebenfalls ist es zweckmäßig, wenn der erste Haarschenkel federnd vorgespannt ist. Dabei soll er auf seinen Gegenschenkel zufedern. In entsprechender Weise ist dies mindestens für den ersten Tuchschenkel zweckmäßig.

In einem Aspekt betrifft die Erfindung auch ein Verfahren zum Fixieren eines Textilstücks auf dem Haupthaar. Das Textilstück soll dabei mindestens eine Kante aufweisen, und das Verfahren umfasst folgende Schritte, welche zumindest vorzugsweise in der Reihenfolge ihrer Aufzählung ausgeführt werden:
- Verwenden eines Tuchhalters (10) gemäß Anspruch 1, welcher ein Haarverbindungselement (12) und ein Tuchverbindungselement (14) umfasst
- Einschieben des Textilstücks mit der Kante in ein Tuchverbindungselement (14) aus einer ersten Richtung
- Drehen des Tuchverbindungselement (14) um etwa 120-240 Grad, so dass die Kante eingeschlagen wird
- Aufsetzen des Tuchhalters (10) gemäß Anspruch 1 und des Textilstücks auf das Haupthaar
- Fixieren des Haarverbindungselements (12) am Haupthaar

Vorzugsweise wird die Kante um einen Winkel von 160-220 Grad, also typischerweise ungefähr oder sogar genau 180 Grad eingeschlagen. Vorzugsweise wird im Rahmen des Verfahrens ferner Haar aus einer ersten Aufnahmerichtung dem Haarverbindungselement zugeführt. Zweckmäßigerweise wird das Tuchverbindungselement nach dem Einschieben des Textilstücks in eine Schließstellung überführt. Zweckmäßigerweise wird das Haarverbindungselement nach dem Aufsetzen des Tuchhalters und des Textilstücks auf das Haupthaar zur Fixierung am Haupthaar in eine Schließstellung überführt. Zweckmäßigerweise wird das Verfahren zum Fixieren eines Kopftuches eingesetzt, so dass das Textilstück Teil eines Kopftuches ist. Zweckmäßigerweise wird der Tuchhalter beim Fixieren des Haarverbindungselements am Haupthaar in eine Position gebracht, in der der Tuchhalter für einen in Richtung auf das Haupthaar blickenden Betrachter durch das Textilstück vollständig bedeckt wird.

Alternativ kann das Verfahren vorteilhaft auch zum Fixieren einer Kippa eingesetzt werden, so dass dann das Textilstück eine Kippa ist. Allerdings ist zu bedenken, dass der Einsatz des Tuchhalters mit einer Kippa oder auch Perücke seltener geschehen wird als etwa mit einem Tuch. Das liegt daran, dass die meisten Träger das Einschlagen einer Kippakante oder entsprechend einer Perückenkante vermeiden wollen. Zu beachten ist jedoch dabei, dass der Tuchhalter auch geeignet ist, ohne ein Umlegen der Kante eingesetzt zu werden, was für das Fixieren einer Kippa oder Perücke die bevorzugte Option sein kann. Dann allerdings wird der Tuchhalter nicht so verdeckt getragen, wie dies zusammen mit einem Tuch möglich ist.

Das Verfahren wird allgemein zweckmäßigerweise mit einem Tuchhalter mit den erfindungsgemäßen Merkmalen von Anspruch 1 eingesetzt. Dabei korrespondieren bevorzugte erfindungsgemäße Merkmale mit bevorzugten Verfahrensschritten.

Weitere Merkmale, aber auch Vorteile der Erfindung, ergeben sich aus den nachfolgend aufgeführten Zeichnungen und der zugehörigen Beschreibung. In den Abbildungen und in den dazugehörigen Beschreibungen sind Merkmale der Erfindung in Kombination beschrieben. Diese Merkmale können allerdings auch in anderen Kombinationen von einem erfindungsgemäßen Gegenstand umfasst werden. Jedes offenbarte Merkmal ist also auch als in technisch sinnvollen Kombinationen mit anderen Merkmalen offenbart zu betrachten. Die Abbildungen sind teilweise leicht vereinfacht und schematisch.
- Fig. 1: zeigt eine Aufsicht auf einen erfindungsgemäßen Tuchhalter.
- Fig. 2: zeigt den Tuchhalter aus Fig. 1 in einem Schnittbild entlang der Linie II-II aus Fig. 1.
- Fig. 3: zeigt den Tuchhalter aus Fig. 1 in einem Schnittbild entlang der Linie II-II aus Fig. 1, jedoch in der Aufnahmestellung von Haar- und Tuchverbindungselement.
- Fig. 4: zeigt eine andere Ausführungsform eines Tuchhalters.
- Fig. 5: zeigt die Aufnahme eines Tuches in den Tuchhalter aus Fig. 4.
- Fig. 6: zeigt das Umschlagen der Tuchkante, welches einen Schritt eines erfindungsgemäßen Verfahrens darstellt.
- Fig. 7: zeigt eine weitere alternative Ausführungsform eines Tuchhalters.
- Fig. 8: zeigt den Tuchhalter aus Fig. 7 in einer vergrößerten Ansicht, in der sich das Haarverbindungselement besonders deutlich erkennen lässt (im Wesentlichen sowie mit dem Kreis A in Fig. 7 gekennzeichnet).
- Fig. 9: zeigt den Tuchhalter aus Fig. 7 in einer seitlichen Schnittansicht.
- Fig. 10: zeigt den Tuchhalter in einer perspektivischen Gesamtansicht.

Fig. 1 zeigt einen erfindungsgemäßen Tuchhalter in der Aufsicht. Dieser Tuchhalter umfasst ein Haarverbindungselement 12 (auf der linken Seite zu sehen) und angrenzend ein Tuchverbindungselement 14. Das Haarverbindungselement ist mit einem Rahmen 16 umgeben, das Tuchverbindungselement ist mit einem Rahmen 18 umgeben. Das Haarverbindungselement 12 weist einen ersten Haarschenkel 20 auf. Dieser wirkt mit dem ersten Haargegenschenkel 22 zusammen, welcher Teil des Rahmens 16 ist. Das Haarverbindungselement 12 weist ferner einen zweiten Haarschenkel 24 auf. Diesem ist ein zweiter Haargegenschenkel 26 zugeordnet, welcher ebenfalls Teil des Rahmens 16 ist. Die beiden Haarschenkel werden von dem Quersteg 28 gehalten.

Am Tuchverbindungselement 14 sind ein erster Tuchschenkel 30 und ein erster Tuchgegenschenkel 32 vorgesehen. Ferner sind ein zweiter Tuchschenkel 34 und ein zweiter Tuchgegenschenkel 36 vorgesehen. Die beiden Tuchgegenschenkel sind wiederum Teil des Rahmens 18 des Tuchverbindungselementes 14. Der Rahmen 18 ist mit dem Rahmen 16 über die Rahmenverbindungsstücke 38 und 38' verbunden. Insgesamt ergibt sich so ein umlaufender Rahmen in Rechteckform. Dieser Rahmen bietet eine äußere Begrenzung des Tuchhalters, zugleich aber bildet er zwei Haargegenschenkel und zwei Tuchgegenschenkel sowie einen entsprechenden Verbindungsabschnitt aus.

Fig. 2 zeigt den erfindungsgemäßen Tuchhalter aus Fig. 1 in einem Schnittbild. In diesem Schnittbild ist der Verlauf der zentralen Achse erkennbar, welche mittig durch den Quersteg 28 verläuft. In Fig. 2 erkennt man den ersten Haarschenkel 20, den ersten Haargegenschenkel 22, den ersten Tuchschenkel 30 und den ersten Tuchgegenschenkel 32. Diese Schenkel befinden sich jeweils in ihrer Schließstellung.

Fig. 3 zeigt den Tuchhalter aus der Perspektive der Fig. 2. Während in Fig. 2 der erste Haarschenkel 20 und der erste Tuchschenkel 30 jedoch in einer Schließstellung waren, sind diese Schenkel nun beide in Aufnahmestellung gezeigt. Dementsprechend ist der erste Haarschenkel 20 gegenüber dem ersten Haargegenschenkel 22 um die zentrale Achse A herum verdreht. Ebenfalls ist der erste Tuchschenkel 30 gegenüber dem ersten Tuchgegenschenkel 32 um diese Achse verdreht. Der erste Haarschenkel 20 und der erste Haargegenschenkel 22 definieren in der gezeigten Aufnahmestellung eine Aufnahmerichtung. Diese ist als Winkelhalbierende des durch die Schenkel festgelegten Winkels zu denken und ist als erste Aufnahmerichtung R₁ eingezeichnet. In entsprechender Weise ist die zweite Aufnahmerichtung R₂ eingezeichnet. Erfindungsgemäß bilden diese beiden Aufnahmerichtungen einen Winkel von etwas weniger als 180 Grad. Dies hat sich als sehr vorteilhaft erwiesen. Zweckmäßig sind insbesondere Winkel von 120-180 Grad und besonders 150-180 Grad.

Fig. 4 zeigt eine andere konkrete Ausführungsform eines erfindungsgemäßen Tuchhalters. Sie entspricht im Wesentlichen dem Tuchhalter aus Fig. 1, hat sich aber als besonders dekorativ und zweckmäßig erwiesen. Der Tuchhalter ist in einer Aufsicht gezeigt, welche der Aufsicht aus Fig. 1 entspricht. Als wesentliche Elemente weist der Tuchhalter 10 das Haarverbindungselement 12 und das Tuchverbindungselement 14 auf. Der Tuchhalter weist ebenfalls einen umlaufenden Rahmen auf, welcher sowohl den Rahmen 16 des Haarverbindungselementes bildet wie auch den Rahmen 18 des Tuchverbindungselementes. Die übrigen Elemente sind analog bezeichnet. Im Vergleich zu dem Tuchhalter aus Fig. 1 sind die Schenkel etwas anders angeordnet. Es werden nach außen sich konisch verjüngende Schenkel verwendet. Die Schenkel haben also insgesamt eine Dreiecksform, wobei die Dreiecksbasis zentral vom Quersteg ausgeht und die Dreiecksspitzen jeweils nach außen weisen. Die Schenkel sind einstückig mit dem Quersteg 28 ausgeführt, welcher seinerseits einstückig mit den Rahmen 16 und 18 ausgeführt ist. Abweichend von dem Tuchhalter aus Fig. 1 weisen sämtliche Schenkel eine zentrale Ausnehmung aus. Diese ist symmetrisch gestaltet und weist die Form einer länglichen Raute auf. Diese Ausnehmung wird der Einfachheit halber nur für den ersten Haarschenkel 20 bezeichnet - mit dem Bezugszeichen 40.

Im Übrigen sind die Schenkel vollständig symmetrisch. Es ergibt sich eine senkrechte Spiegelachse S₁ und eine waagerechte Spiegelachse S₂. Dies wird erfindungsgemäß allgemein bevorzugt. Es ist ferner sowohl ästhetisch als auch praktisch vorteilhaft, wenn die Enden der Schenkel die Breite des Rahmens äquidistant unterteilen. Die entsprechenden Abstände sind als a₁, a₂ und a₃ in Fig. 3 kenntlich gemacht. Diese äquidistante Anordnung bezogen auf den Rahmen wird allgemein bevorzugt.

Die Figuren 5 und 6 zeigen Verfahrensschritte zum Befestigen eines Tuches am Haar. Fig. 5 zeigt einen ersten Verfahrensschritt, bei dem das Tuchverbindungselement 14 mit einer Tuchkante 42 verbunden wird. Dabei wird, wie hier abgebildet und wie auch allgemein bevorzugt, die Tuchkante 42 zwischen den Rahmen 18 des Tuchverbindungselementes und die beiden Schenkel 30 und 34 eingeklemmt. Die entsprechenden Abschnitte des Rahmens fungieren als (hier nicht näher bezeichnete) Tuchgegenschenkel. Der Tuchhalter 10 wird um etwa 180 Grad eingeschlagen. Dabei ergibt sich die Situation, welche in Fig. 6 dargestellt ist. Der Tuchhalter wird dabei durch Tuch und Tuchkante 42 bedeckt. Das Tuchverbindungselement 14 wird so sicher mit dem Tuch verbunden. Das Haarverbindungselement 12 ist bereit zur Aufnahme von Haaren. So kann ein Tuch sicher angenehm und kaum sichtbar mit dem Haar verbunden werden und vielleicht den ganzen Tag gut auf dem Kopf getragen werden.

Wie in Fig. 6 gut zu erkennen ist, ist der Tuchhalter von der dem Betrachter aus diesem Blickwinkel abgewandten Seite nicht zu erkennen. Eben jene abgewandte Seite ist aber die äußere Seite des Kopftuches, also jene die dem Blick normalerweise zugewandt ist. Folglich ermöglicht der erfindungsgemäße Tuchhalter, ein Tuch völlig unsichtbar zu fixieren.

Vorteilhaft ist dabei, wenn die entsprechenden Schenkel, also die beiden Haarschenkel und die beiden Tuchschenkel in der Ausführungsform der Fig. 6 kürzer sind als die zugehörigen Gegenschenkel, welche durch Teile des Rahmens gebildet werden.

Wie Fig. 1 bis Fig. 6 es darstellen, ist im Rahmen der vorliegenden Erfindung grundsätzlich ein Tuchhalter bevorzugt, der folgende Elemente aufweist: einen umlaufenden Rahmen, einen Quersteg und vier Schenkel. Der Quersteg wird vorzugsweise zentral parallel zu den kürzeren Seiten des Rahmens angeordnet. Statt zwei Schenkeln können auch vier Schenkel zweckmäßig sein. Eine Symmetrie des Tuchhalters um mindestens eine oder auch zwei senkrecht zueinanderstehende Achsen wird bevorzugt.

Allgemein wird auch bevorzugt, wenn die jeweiligen Tuchschenkel und/oder Haarschenkel kürzer sind als die zugehörigen Gegenschenkel. Dies gilt auch dann, wenn die Gegenschenkel durch Rahmenabschnitte zur Verfügung gestellt werden.

Fig. 7 zeigt einen anderen erfindungsgemäßen Tuchhalter in der Aufsicht. Der Tuchhalter weist ein Grundelement 44 auf, im Wesentlichen eine Art Grundplatte. Diese kann beispielsweise aus Metall gefertigt werden. Es kommt durchaus auch Kunststoff infrage. Wie erläutert, ist eine Biegsamkeit der Grundplatte zweckmäßig. Insbesondere kann die dargestellte Grundplatte durch Biegen zwischen einer Aufnahmestellung und einer Haltestellung überführt werden. Diese Grundplatte weist die zentrale Ausnehmung 46 auf.

Der Tuchhalter 10 weist eine zentrale Achse A auf, welche mittig durch die Ausnehmung 46 verläuft. Er weist im Übrigen die Längsachse L auf, welche ebenfalls symmetrisch und mittig durch die Ausnehmung 46 verläuft.

An den gegenüberliegenden Enden der Grundplatte sind Haltebügel vorgesehen. Diese Haltebügel entsprechen in ihrer Funktion den Haarschenkeln und den Tuchschenkeln. Die Haltebügel 48a und 48b bilden gemeinsam das Haarverbindungselement 12. Die gegenüberliegenden Haltebügel 48c und 48d gehören zum Tuchverbindungselement 14. Die sämtlichen Haltebügel sind identisch geformt. Es ist daher durchaus möglich, dass Haarverbindungselement 12 zum Halten eines Tuches einzusetzen und umgekehrt das Tuchverbindungselement 14 zur Befestigung an den Haaren einzusetzen.

Die Haltebügel 48 sind nicht als einfache Stege geformt, sondern mit einem sozusagen mäandernden Bogenverlauf. Dies ermöglicht es, dass die Bügel jeweils zwei nach außen weisende Bögen aufweisen; trotz ihrer schlanken Form weisen sie daher kein spitzes Schenkelende auf. Sie ermöglichen eine breite und sichere Auflage und damit sichere Halterung von Haaren oder auch von Tuchmaterial.

Neben den Haltebügeln 48 sind jeweils Ankerpunkte 50 in Ankerstegen 52 ausgebildet. Die Ankerstege 52a und 52b sind rechts und links vom Haarverbindungselement und die Stege 52c und 52d sind links und rechts vom Tuchverbindungselement ausgebildet. Die Stege sind jeweils mit Ankerpunkten 50 versehen. Diese Ankerpunkte sind hier als Ausnehmungen, genauer als runde Löcher 50a, 50b, 50c und 50d, gestaltet. Diese Löcher können einen Haltesteg aufnehmen. Der Haltesteg kann korrespondiere Ankerausnehmungen aufweisen und dann beispielweise durch Vernietung befestigt werden. Alternativ kann ein Haltesteg auch durch Verklebung oder andere geeignete Befestigungsmittel mit dem Grundelement und konkreter mit den Ankerstegen des Grundelementes verbunden werden. Hier ist ein Haltesteg 54 vorgesehen, welche im Wesentlichen rechteckig Form hat, er könnte jedoch auch weggelassen werden.

Zweckmäßigerweise kann der Haltesteg 54 so gestaltet werden, dass zwischen den Ankerpunkten des Haarverbindungselementes 12 wie auch zwischen den Ankerpunkten des Tuchverbindungselementes 14 eine gewisse Spannung entsteht. Beispielsweise kann der Haltesteg zwei Ankerbohrungen aufweisen, deren Abstand etwas kürzer ist als der Abstand der Ankerbohrungen 50a und 50b. Die so erzeugte Spannung kann dazu führen, dass ein in entsprechender Weise biegsames Grundelement 44 um die Längsachse gebogen ist. Die Biegung kann so erfolgen, dass der Mittelpunkt M des Tuchhalters, der sich als Schnittpunkt der Achsen A und L ergibt, in dieser Ansicht nach oben gezogen wird. Anders ausgedrückt kann sich durch entsprechende Bemaßung der Tuchhalter 10 so biegen, dass sich der Mittelpunkt M über der Ebene der Ankerpunkte 50a, 50b, 50c und 50d befindet.

In der entsprechenden Stellung des Tuchhalters befinden sich dann alle Haltebügel 48 oberhalb der korrespondierenden Haltestege. In der Aufnahmestellung, das heißt sowohl sein Haarverbindungselement 12 als auch sein Tuchverbindungselement 14 befinden sich in der Aufnahmestellung. Diese Aufnahmestellung des Tuchhalters insgesamt ist eine stabile Konfiguration des Tuchhalters.

Durch Druck auf das Grundelement 44 (in der Regel bei Gegendruck auf die Ankerpunkte der Haltebügel) kann der Tuchhalter 10 in eine andere Konfiguration überführt werden, welche in sich ebenfalls stabil ist. In dieser Konfiguration kann das Grundelement 44 eine Wölbung in die Gegenrichtung einnehmen. In der Ansicht der Fig. 7 wäre dann der Mittelpunkt M unterhalb der Papierebene und insbesondere unterhalb der Ankerpunkte 50a, 50b, 50c und 50d. In dieser Stellung liegen dann die Haltebügel 48 sämtlich auf den korrespondierenden Haltestegen auf. Damit befindet sich sowohl das Haarverbindungselement 12 als auch das Tuchverbindungselement 14 in der jeweiligen Schließstellung.

In dieser Weise lässt sich durch die Nutzung der Biegsamkeit des Materials, beispielsweise eines metallischen Materials, und die entsprechend gewählte Vorspannung der Haltestege in preiswerter Weise ein Tuchhalter erzeugen, der sich gut von einer Offenstellung in eine Schließstellung überführen lässt, Der Tuchhalter kann beide Stellungen stabil halten, das heißt nur durch Aufwenden einer Kraft von der einen Stellung in die andere Stellung überführt werden. Die Kraft kann so gewählt werden, dass sie nur durch erheblichen Druck, etwa des Daumens, aufgewandt werden kann und somit insbesondere die versehentliche Überführung in die Offenstellung, also das versehentliche Lösen oder Verlieren von Tuch oder Haar verhindert werden kann.

Fig. 8 zeigt eine vergrößerte Ansicht des Haarverbindungselementes aus Fig. 7. Man erkennt hier besonders deutlich die Form der Haltebügel 48. Ihre nach außen gerichteten Rundungen vermeiden jede Verletzungsgefahr. Die äußeren Enden der Haltebügel 48 können den Haltesteg 54 dabei überragen.

Fig. 9 zeigt den Tuchhalter aus den vorherigen beiden Abbildungen in einer seitlichen Schnittansicht. Er ist hier in einer Offenstellung mit geringer oder ohne Vorspannung durch Haltestege dargestellt. Das Grundelement 44 des Tuchhalters 10 erstreckt sich dabei im Wesentlichen in einer Ebene. In dieser Ebene liegen auch die Ankerstege 52a und 52d. Aus der Ebene ragen die Haltebügel 48a und 48d heraus.

Die Haltebügel 48a und 48d können sich entlang der Biegeachsen B₁ und B₂ auf das Grundelement und die Ankerstege, sowie wenn vorhanden, auf die Haltestege zubewegen. Sie gehen dabei in die Schließstellung über.

Allgemein können die Biegeachsen B₁ und B₂ nahe oder fern von der zentralen Achse A angeordnet werden, sie können auch mit dieser zusammenfallen.

Die Haltebügel sind zweckmäßigerweise mit Grundschenkeln und Halteschenkeln ausgestattet. Der sichtbare Grundschenkel 56a des Haltebügels 48a ist mit dem Grundelement 44 verbunden und geht in den Halteschenkel 58a über. Entsprechend geht der Grundschenkel 56d des Haltebügels 48d in den Halteschenkel 58d über.

Der Grundschenkel nimmt mit dem Grundelement 44 einen bestimmten Winkel ein. Dabei hat sich ein Winkel Alpha (a) von 20° bis 40° als zweckmäßig erweisen. In der Abbildung ist ein Winkel von 26,5° dargestellt.

Fig. 10 zeigt den Tuchhalter nach der Ausführungsform der vorgehenden drei Abbildungen in einer perspektivischen Gesamtansicht. Der Tuchhalter lässt sich sehr kompakt ausführen. Es ist zweckmäßig, wenn er im Wesentlichen eine Rechteckform hat. Es ist dabei zweckmäßig, wenn er entlang der Längsachse L etwa 3 bis 6 cm misst und entlang der zentralen Achse A etwa 2 bis 4 cm misst. In der perspektivischen Darstellung ist der Tuchhalter wiederum ohne die Haltestege dargestellt. Er ist ferner mit länglichen Halteöffnungen dargestellt. Die Haltestege können als optionale Elemente verstanden werden, sie sind in der Regel aber vorgesehen. Jedenfalls erlauben die Haltestege eine einfache Überführung sowohl des Haarverbindungselementes als auch des Tuchverbindungselementes von der Offenstellung in die Schließstellung. Es ist allerdings auch möglich, die Haltebügel in anderer Weise so mit dem Grundelement zu verbinden, dass sie zwischen einer Offenstellung und einer Schließstellung beweglich sind und in beiden Stellungen sicher halten.

Insgesamt erkennt man anhand dieser Zeichnungen wie auch anhand der vorangegangenen Beschreibung, wie sich in einfacher Weise ein sehr vorteilhafter Tuchhalter gestalten lässt.

### Bezugszeichenliste

- 10: Tuchhalter
- 12: Haarverbindungselement
- 14: Tuchverbindungselement
- 16: Rahmen des Haarverbindungselementes
- 18: Rahmen des Tuchverbindungselementes
- R₁: erste Aufnahmerichtung
- R₂: zweite Aufnahmerichtung
- 20: erster Haarschenkel
- 22: erster Haargegenschenkel
- 24: zweiter Haarschenkel
- 26: zweiter Haargegenschenkel
- 28: Quersteg
- 30: erster Tuchschenkel
- 32: erster Tuchgegenschenkel
- 34: zweiter Tuchschenkel
- 36: zweiter Tuchgegenschenkel
- 38: Rahmenverbindungsstück
- 40: Ausnehmung
- 42: Tuchkante
- 44: Grundelement
- 46: Ausnehmung
- 48: Haltebügel
- 50: Ankerpunkt/Ankeröffnung
- 52: Ankersteg
- 54: Haltesteg
- 56: Grundschenkel
- 58: Halteschenkel
- A: zentrale Achse
- L: Längsachse
- M: Mittelpunkt
- a₁: Abstand Rahmen erster Tuchschenkel
- a₂: Abstand erster Tuchschenkel zum zweiten Tuchschenkel
- a₃: Abstand zweiter Tuchschenkel zur nächsten Rahmenkante
- S₁: Symmetrieachse
- S₂: Symmetrieachse
- α: Öffnungswinkel

## Patentansprüche

1. Tuchhalter (10), welcher zum Fixieren eines Tuches auf dem Kopfhaar eingesetzt werden kann, welcher ein Haarverbindungselement (12) und ein Tuchverbindungselement (14) umfasst, wobei das Haarverbindungselement (12) eine Aufnahmestellung hat, in der Haar aus einer ersten Aufnahmerichtung zugeführt werden kann, und das Haarverbindungselement (12) in eine Schließstellung überführt werden kann, in welcher das Haar von dem Haarverbindungselement (12) gehalten wird, und wobei das Tuchverbindungselement (14) eine Aufnahmestellung hat, in der Tuch aus einer zweiten Aufnahmerichtung zugeführt werden kann, und das Tuchverbindungselement (14) in eine Schließstellung überführt werden kann, in welcher das Tuch von dem Tuchverbindungselement (14) gehalten wird, wobei die erste Aufnahmerichtung und die zweite Aufnahmerichtung in gegenüberliegende Richtungen nach Außen weisen und die zweite Aufnahmerichtung mit der ersten Aufnahmerichtung einen stumpfen oder gestreckten Winkel bildet und der Tuchhalter (10) ein Grundelement (28, 44) aufweist, welches zwischen dem Haarverbindungselement (12) und dem Tuchverbindungselement (14) angeordnet ist, **dadurch gekennzeichnet, dass** bei dem das Grundelement (28, 44) eine Aufnahmestellung und eine Schließstellung einnehmen kann.

2. Tuchhalter (10) nach Anspruch 1, bei dem das Haarverbindungselement (12) einen ersten Haarschenkel (20) und einen ersten Haargegenschenkel (22) aufweist, welche eine Aufnahmestellung und eine Schließstellung einnehmen können.

3. Tuchhalter (10) nach Anspruch 1 oder 2, bei dem das Haarverbindungselement (12) zwei Haltebügel (48a, 48b) und einen Haltesteg (54) aufweist.

4. Tuchhalter (10) nach einem der vorhergehenden Ansprüche, bei dem das Tuchverbindungselement (14) einen ersten Tuchschenkel (30) und einen ersten Tuchgegenschenkel (32) aufweist, welche eine Aufnahmestellung und eine Schließstellung einnehmen können.

5. Tuchhalter (10) nach einem der Ansprüche 1 bis 5, wobei das Grundelement (44) mit mindestens einem Steg (54) verbunden ist.

6. Tuchhalter (10) nach einem der Ansprüche 1 bis 6, bei dem mindestens der erste Haarschenkel (20) und/oder der erste Tuchschenkel (30) an einem Quersteg (28) befestigt sind.

7. Tuchhalter (10) nach einem der vorhergehenden Ansprüche, bei dem mindestens der erste Haarschenkel (20) und/oder der erste Tuchschenkel (30) federnd vorgespannt sind.

8. Verfahren zum Fixieren eines Textilstücks auf dem Haupthaar, wobei das Textilstück mindestens eine Kante aufweist und wobei folgende Schritte ausgeführt werden:
a) Verwenden eines Tuchhalters (10) gemäß Anspruch 1, welcher ein Haarverbindungselement (12) und ein Tuchverbindungselement (14) umfasst,
b) Einschieben des Textilstücks mit der Kante in ein Tuchverbindungselement (14) aus einer ersten Richtung,
c) Drehen des Tuchverbindungselement (14) um etwa 120-240 Grad, so dass die Kante eingeschlagen wird,
d) Aufsetzen des Tuchhalters (10) gemäß Anspruch 1 und des Textilstücks auf das Haupthaar,
e) Fixieren des Haarverbindungselements (12) am Haupthaar.

## Claims

1. Scarf retainer (10), which can be used to secure a scarf to the hair and which comprises a hair connecting element (12) and a scarf connecting element (14), wherein the hair connecting element (12) has a receiving position, in which hair can be fed from a first receiving direction, and the hair connecting element (12) can be moved into a closed position, in which the hair is held by the hair connecting element (12), and wherein the scarf connecting element (14) has a receiving position, in which scarf can be fed from a second receiving direction, and the scarf connecting element (14) can be moved into a closed position, in which the scarf is held by the scarf connecting element (14), wherein the first receiving direction and the second receiving direction point outwards in opposite directions and the second receiving direction forms an obtuse or straight angle with the first receiving direction, and the scarf retainer (10) has a base element (28, 44) which is arranged between the hair connecting element (12) and the scarf connecting element (14), **characterized in that** in which the base element (28, 44) can assume a receiving position and a closed position.

2. Scarf retainer (10) according to claim 1, in which the hair connecting element (12) has a first hair limb (20) and a first opposing hair limb (22), said limbs being able to assume a receiving position and a closed position.

3. Scarf retainer (10) according to claim 1 or 2, in which the hair connecting element (12) has two retaining clips (48a, 48b) and one retaining web (54).

4. Scarf retainer (10) according to any one of the preceding claims, in which the scarf connecting element (14) has a first scarf limb (30) and a first opposing scarf limb (32), said limbs being able to assume a receiving position and a closed position.

5. Scarf retainer (10) according to any one of claims 1 to 5, wherein the base element (44) is connected to at least one web (54) .

6. Scarf retainer (10) according to any one of claims 1 to 6, in which at least the first hair limb (20) and/or the first scarf limb (30) are attached to a transverse web (28).

7. Scarf retainer (10) according to any one of the preceding claims, in which at least the first hair limb (20) and/or the first scarf limb (30) are resiliently biased.

8. Method for securing a piece of fabric to the hair, wherein the piece of fabric has at least one edge, and wherein the following steps are carried out:
a) using a scarf retainer (10) according to claim 1, which comprises a hair connecting element (12) and a scarf connecting element (14),
b) pushing the edge of the piece of fabric into a scarf connecting element (14) from a first direction,
c) rotating the scarf connecting element (14) through about 120-240 degrees so that the edge is folded in,
d) placing the scarf retainer (10) according to claim 1 and the piece of fabric onto the hair,
e) securing the hair connecting element (12) to the hair.

## Revendications

1. Dispositif de maintien d'un tissu (10), lequel peut être employé pour la fixation d'un foulard sur la chevelure, lequel comprend un élément de liaison des cheveux (12) et un élément de liaison du tissu (14), où l'élément de liaison des cheveux (12) a une position de réception dans laquelle des cheveux peuvent être ajoutés à partir d'une première direction de réception et l'élément de liaison des cheveux (12) peut être transféré dans une position de fermeture dans laquelle les cheveux sont maintenus par l'élément de liaison des cheveux (12), et où l'élément de liaison du tissu (14) a une position de réception dans laquelle le tissu peut être ajouté à partir d'une deuxième direction de réception, et l'élément de liaison du tissu (14) peut être transféré dans une position de fermeture dans laquelle le tissu est maintenu par l'élément de liaison du tissu (14),
dans lequel la première direction de réception et la deuxième direction de réception sont orientées vers l'extérieur dans des directions opposées et la deuxième direction de réception forme un angle aigu ou allongé avec la première direction de réception, et le dispositif de maintien du tissu (10) présente un élément de base (28, 44), lequel est disposé entre l'élément de liaison des cheveux (12) et l'élément de liaison du tissu (14),
**caractérisé en ce que** l'élément de base (28, 44) peut adopter une position de réception et une position de fermeture.

2. Dispositif de maintien d'un tissu (10) selon la revendication 1, chez lequel l'élément de liaison des cheveux (12) présente une première partie pour les cheveux (20) et une première partie complémentaire pour les cheveux (22), lesquelles peuvent adopter une position de réception et une position de fermeture.

3. Dispositif de maintien d'un tissu (10) selon la revendication 1 ou la revendication 2, chez lequel l'élément de liaison des cheveux (12) présente deux branches de maintien (48a, 48b) et une barrette de maintien (54).

4. Dispositif de maintien d'un tissu (10) selon l'une des revendications précédentes, chez lequel l'élément de liaison du tissu (14) présente une première partie pour le tissu (30) et une première partie complémentaire pour le tissu (32), lesquelles peuvent adopter une position de réception et une position de fermeture.

5. Dispositif de maintien d'un tissu (10) selon l'une des revendications 1 à 5, dans lequel l'élément de base (44) est relié avec au moins une barrette (54).

6. Dispositif de maintien d'un tissu (10) selon l'une des revendications 1 à 6, chez lequel la première partie pour les cheveux (20) et/ou la première partie pour le tissu (30) sont fixées sur une barrette transversale (28).

7. Dispositif de maintien d'un tissu (10) selon l'une des revendications précédentes, chez lequel au moins la première partie pour les cheveux (20) et/ou la première partie pour le tissu (30) sont précontraintes de manière élastique.

8. Procédé de fixation d'une pièce textile sur la chevelure, dans lequel la pièce textile présente au moins une arête et dans lequel les étapes suivantes sont exécutées :
a) utilisation d'un dispositif de maintien d'un tissu (10) selon la revendication 1, lequel comprend un élément de liaison des cheveux (12) et un élément de liaison du tissu (14),
b) insertion de la pièce textile avec l'arête dans un élément de maintien du tissu (14) à partir d'une première direction,
c) rotation de l'élément de liaison du tissu (14) d'environ 120 à 240 grades de sorte que l'arête soit prise dedans,
d) mise en place du dispositif de maintien du tissu (10) selon la revendication 1 et de la pièce textile sur la chevelure,
e) fixation de l'élément de liaison des cheveux (12) sur les cheveux.
